# EUROPÄISCHE PATENTSCHRIFT

(11) **EP 0 645 544 B1**
(45) Veröffentlichungstag und Bekanntmachung des Hinweises auf die Patenterteilung: **30.12.1998**
(21) Anmeldenummer: 94114794.4
(22) Anmeldetag: 20.09.1994
(51) Int. Cl.: F15B 15/08

(54) **Antriebs- und Führungssystem für eine zu bewegende Last**
Driving and guiding system for moving a load
Système de motorisation et de guidage pour mouvoir une charge

(30) Priorität: 24.09.1993 DE 4332547
(43) Veröffentlichungstag der Anmeldung: 29.03.1995
(73) Patentinhaber: DUEWAG AKTIENGESELLSCHAFT, 47829 Krefeld (DE); IMI Norgren GmbH, 46519 Alpen (DE)
(72) Erfinder: Giesen, Norbert, D-47608 Geldern-Veert (DE); Theodor, Klaus, D-47809 Krefeld (DE)

(56) Entgegenhaltungen:
- EP-A- 0 542 211
- DE-A- 4 027 636

## Beschreibung

Die Erfindung betrifft ein Antriebs- und Führungssystem für eine zu bewegende Last, bestehend aus einem kolbenstangenlosen Druckmittelzylinder, dessen Zylinderkörper einen längsverschiebbar geführten Kolben enthält, und einem am Kolben des Druckmittelzylinders angeschlossenen Kraftübertragungselement, das über jeweils paarig daran gelagerte und innerhalb der Umgrenzungskontur des Zylinderkörpers liegende Rotationskörper, die gesondert zum einen eine Tragfunktion und zu anderen eine Stützfunktion ausüben, mit in Längsrichtung des Zylinderkörpers angeordneten Laufbahnen zusammenwirkt und mit der zu bewegenden Last in Verbindung steht, wobei der Zylinderkörper ortsfest - beispielsweise an einem Fahrzeug oder Gebäude - gehalten ist.

Durch die EP-A-0 542 211 ist ein Antriebs- und Führungssystem mit den Merkmalen des Oberbegriffs von Patentanspruch 1 bekannt. Wie beispielsweise aus Fig. 3 dieses Dokuments hervorgeht, hat der Zylinderkörper 12 eine Baubreite, die erheblich größer ist als seine Höhe. Der Zylinderkörper 12 wird von einem brückenartig gestalteten Kraftübertragungselement 14 seitlich umgriffen, so daß sich die Baubreite des gesamten Systems zusätzlich vergrößert. An diesem Kraftübertragungselement 14 auf separaten Achsen 55a bis 55d gelagerte Rotationskörper 56a bis 56d sind als Tragrollen (56a und 56b) und als Stützrollen (56c und 56d) mit jeweils kleinem Durchmesser ausgeführt, die demzufolge mit hoher Drehzahl arbeiten. Die besagten Rollen bestehen offensichtlich aus Metall und wirken mit speziellen Laufbahnen 58a bis 58d zusammen, die als gesonderte Teile am Zylinderkörper 12 gehalten sind. Im übrigen befinden sich die Tragrollen 56a, 56b und die Stützrollen 56c, 56d seitlich neben dem innerhalb des Zylinderkörpers 12 geführten Kolben 70.

Durch die DE-OS 33 28 786 ist ferner ein Antriebs- und Führungssystem mit einem kolbenstangenlosen Druckmittelzylinder bekannt, dessen Kolben mit einem im Querschnitt etwa T-förmigen Kraftübertragungselement verbunden ist. Die beiden horizontal angeordneten Schenkel dieses Übertragungselements tragen jeweils eine konkav oder konvex gestaltete Laufrolle. Diese Rollen sind um senkrechte Achsen drehbar und wirken mit umgekehrt konvex bzw. konkav ausgebildeten Laufbahnen an den Schmalseiten einer Führungsleiste zusammen, die horizontal und parallel zum Zylinderkörper verläuft. Der Zylinderkörper und die Führungsleiste sind durch Schrauben miteinander verbunden. Außerdem ist am Zylinderkörper ein Verkleidungsprofil angeschraubt, das den Zylinderkörper und das Kraftübertragungselement im Bereich der Rollenführung umgibt. Ein Nachteil dieses bekannten Antriebs- und Führungssystems liegt in dessen Aufbau aus separaten Teilen, die mit Hilfe gesonderter Schrauben und dafür zu schaffender Bohrungen und Gewinde zusammengefügt werden müssen. Als ungünstig wird auch der sich durch das spezielle Verkleidungsprofil ergebende größere Bedarf an Einbauraum angesehen. Im übrigen ist die vorbeschriebene Wirkverbindung der Profilrollen mit den Laufbahnen der Führungsleiste ungeeignet für den Fall, daß am Kraftübertragungselement eine Last mit erheblichem Gewicht angeschlossen ist. Denn in diesem Fall müßten alle Vertikalkräfte und auch quer zur Bewegungsrichtung wirksame Biegemomente in nachteiliger Weise allein über die Profile der Rollen und der Führungsleiste aufgenommen werden.

Der Erfindung liegt die Aufgabe zugrunde, ein Antriebs- und Führungssystem der gattungsgemäßen Art auf möglichst einfache Weise derart zu gestalten, daß eine besonders kompakte und kostengünstige Bauform verfügbar ist; dabei sollen hohe Vertikalkräfte und Biegemomente einwandfrei aufgenommen und überdies ein leises, leichtgängiges Laufverhalten erreicht werden, das auch ein manuelles Bewegen der Last zuläßt.

Diese Aufgabe wird erfindungsgemäß dadurch gelöst, daß
- die Rotationskörper als Tragräder und als Stützräder ausgestaltet sind und zumindest im Bereich ihrer Lauffläche aus nichtmetallischem Werkstoff bestehen, wobei diese Tragräder und Stützräder unmittelbar mit solchen Laufbahnen zusammenwirken, die durch ein mit dem Zylinderkörper einstückiges Profil gebildet sind,
- der Zylinderkörper eine Bauhöhe aufweist, die derart größer ist als seine Baubreite, daß die Tragräder und die Stützräder vollständig unterhalb des Kolbens vertikal angeordnet sind,
- die Tragräder und die Stützräder auf einer gemeinsamen horizontalen Achse des Kraftübertragungselements gelagert sind, wobei an dieser Achse mittig zwischen den Tragrädern ein Tragarm des Kraftübertragungselements angreift.

Nach einer bevorzugten Ausführungsform der Erfindung ist vorgesehen, daß der Zylinderkörper einen im Inneren des einstückigen Profils parallel zu den Laufbahnen angeordneten, abgedichteten Längsschlitz aufweist. Dabei erfolgt nach einer erfindungsgemäßen Weiterbildung die Kraftübertragung einerseits zwischen den Tragrädern bzw. den Stützrädern und den Laufbahnen und andererseits zwischen dem Profil und dessen ortsfester Halterung in gemeinsamen Wirkebenen, so daß keine die Breite des abgedichteten Längsschlitzes verändernden Momente auftreten.

Im Hinblick auf eine Kippbewegungen des Kraftübertragungselements in Längsrichtung ausschließende Führung besteht eine nächste Ausgestaltung der Erfindung darin, daß die Tragräder und die Stützräder zum Erzielen einer möglichst großen Trag- und Stützbasis jeweils an den Enden des Kraftübertragungselements gelagert sind. Dabei empfiehlt es sich, z. B. aus Gründen einer rationellen Fertigung, nach einer ergänzenden erfindungsgemäßen Ausgestaltung, daß die an den Enden des Kraftübertragungselements angeordneten Tragräder und Stützräder bezogen auf dessen Längsmitte symmetrisch angeordnet sind.

Um das Kraftübertragungselement stets spielfrei zu führen, liegt eine nächste Ausgestaltung der Erfindung darin, daß die Stützräder in Richtung auf ihre Laufbahn einstellbar mit dem Kraftübertragungselement verbunden sind.

Der bereits durch die zumindest umfänglich nichtmetallischen Laufrollen erzielte geräuscharme und leichte Lauf des Kraftübertragungselements wird nach einer weiteren Ausgestaltung der Erfindung noch dadurch verbessert, daß die Laufbahnen und die Tragräder sowie die Stützräder in ihrem Querschnitt derart gestaltet sind, daß die Rollen auf beiden Seiten in linienförmiger Berührung mit den Laufbahnen stehen.

Um die Geräuschentwicklung so gering wie möglich zu halten, ist gemäß einer anderen Ausgestaltung der Erfindung vorgesehen, daß der Rollweg des Kraftübertragungselements innerhalb des Profils durch justierbare Anschläge begrenzt ist, die mit geräuschdämpfenden elastischen Blöcken zusammenwirken.

Falls in bezug auf die zu bewegende Last Kontroll- und Steuerungsfunktionen gewünscht sind oder eine zusätzliche Antriebsaufgabe erfüllt werden soll, bietet eine weitere Ausführungsform der Erfindung an, daß an den beiden Längsenden des Profils jeweils eine Umlenkrolle für ein am Kraftübertragungselement angeschlossenes Band oder Seil gelagert ist.

Für ein synchrones Bewegen von zwei Lasten, beispielsweise von zwei Flügeln einer Schiebetür, ist nach einer erfindungsgemäßen Weiterbildung vorgesehen, daß am Band oder Seil ein zweites Kraftübertragungselement für eine weitere, insbesondere gegenläufig zu bewegende Last angeschlossen ist, wobei dieses zweite Kraftübertragungselement ebenfalls die Tragräder und die Stützräder aufweist, jedoch nicht mit dem Kolben des Druckmittelzylinders verbunden ist.

Im Sinne der bereits erwähnten Kontroll- und Steuerungsfunktionen bietet eine weitere Ausgestaltung der Erfindung an, daß eine der beiden Umlenkrollen mit einem Wegmeßsystem gekoppelt ist. Für denselben Zweck besteht eine erfindungsgemäße Bauform darin, daß eine der beiden Umlenkrollen selbst als Signalscheibe ausgebildet oder mit einer separaten Signalscheibe gekoppelt ist, wobei diese Umlenkrolle oder die separate Signalscheibe mit einfachen elektrischen Signalgebern derart zusammenwirkt, daß die Impulse der Signalgeber für die Geschwindigkeitsüberwachung und/oder für das Erkennen der Bewegungsrichtung der Last auswertbar sind.

Um die zu bewegende Last fixieren zu können, sieht eine weitere Ausgestaltung der Erfindung vor, daß innerhalb des einstückigen Profils ein Verriegelungsmechanismus gelagert ist, der mit dem Kraftübertragungselement oder damit verbundenen Teilen formschlüssig zusammenwirkt.

Im Hinblick auf einen besonders langen betrieblichen Einsatz der Tragräder wird gemäß einer nächsten Ausgestaltung der Erfindung vorgeschlagen, daß zwischen dem einstückigen Profil und der Aufhängung der Last magnetische Kräfte zur Entlastung der Tragräder wirksam sind. Im Interesse der gewollten kompakten Bauform besteht eine erfindungsgemäße Ergänzung darin, daß das Profil mit Nuten zur Aufnahme von streifenförmigen Permanentmagneten oder von Stahlbändern versehen ist.

Das Antriebs- und Führungssystem nach der Erfindung zeichnet sich insbesondere durch seine kompakte Bauform aus, die speziell beengten Einbauverhältnissen gerecht wird. Das einstückige Profil, bei dem sämtliche Antriebs-, Trag- und Führungselemente zusammengefaßt sind, sowie die erfindungsgemäße Anordnung und Gestaltung der Laufrollen erfüllen auf kostengünstige Weise alle Anforderungen nach einer hohen Belastbarkeit und einem leichtgängigen, geräusch- und wartungsarmen Betrieb.

Ein Ausführungsbeispiel der Erfindung ist in der Zeichnung dargestellt und wird im folgenden näher beschrieben. Es zeigen
- Fig. 1A: ein erfindungsgemäßes Antriebs- und Führungssystem
- Fig. 1B: sowie einen Teilbereich eines zugeordneten Bauteils, in Seitenansicht,
- Fig. 2: die Draufsicht zu Fig. 1A,
- Fig. 3: den Schnitt nach der Linie A - A in Fig. 1A,
- Fig. 4: den Schnitt nach der Linie B - B in Fig. 1A,
- Fig. 5: den Schnitt nach der Linie C - C in Fig. 1A,
- Fig. 6: den Schnitt nach der Linie D - D in Fig. 1A.

Das an einer ortsfesten Halterung 7 angeschraubte einstückige Profil weist einen Zylinderkörper 2 eines kolbenstangenlosen Druckmittelzylinders und Laufbahnen 6 für Rollen 5 auf. Der mit einem abgedichteten Längsschlitz 2a versehene Zylinder 2 enthält einen längsverschiebbar geführten Kolben 3, an dem ein Kraftübertragungselement 4 angeschlossen ist, das ähnlich einem Laufwagen und im vorliegenden Ausführungsbeispiel aus mehreren miteinander verschraubten Bauteilen gebildet ist. Dieses Element 4 steht über Tragarme 4a mit einer zu bewegenden Last 1 in Verbindung, beispielsweise einer relativ schweren Schiebetür aus Glas.

Die im Profil unterhalb des Zylinderkörpers 2 angeordneten, an den Enden des Kraftübertragungselements 4 gelagerten Rollen 5 sind funktionell in Tragräder 5a und Stützräder 5b aufgeteilt und jeweils paarig vorgesehen. Die Stützräder 5b sind in Richtung auf ihre Laufbahn 6 einstellbar mit dem Kraftübertragungselement 4 verbunden. Die Laufbahnen 6 und die zumindest im Bereich ihrer Lauffläche aus nichtmetallischem Werkstoff gebildeten Tragräder 5a sowie die Stützräder 5b sind in ihrem Querschnitt derart aufeinander abgestimmt, daß die Rollen 5a und 5b auf beiden Seiten in linienförmiger Berührung mit den Laufbahnen 6 stehen. Dies ist beispielsweise einfach dadurch zu erreichen, daß die Rollen 5a und 5b im Bereich ihrer Lauffläche wie gezeigt halbkreisförmig und die Laufbahnen 6 im Querschnitt ähnlich einem gotischen Bogen (nicht dargestellt) gestaltet sind.

Die Rotationsachse der Tragräder 5a und der Stützräder 5b und die Wirkrichtung der zu bewegenden Last 1 stehen unter einem Winkel von 90° zueinander. Wie insbesondere aus den Fig. 3 und 4 ersichtlich ist, erfolgt die Kraftübertragung einerseits zwischen den Tragräder 5a bzw. den Stützräder 5b und den Laufbahnen 6 und andererseits zwischen dem Profil und der ortsfesten Halterung 7 in gemeinsamen Wirkebenen, so daß keine die Breite des Längsschlitzes 2a verändernden Momente auftreten.

Zwischen dem einstückigen Profil und der Aufhängung der Last 1 können magnetische Kräfte im Sinne einer Entlastung der Tragräder 5a wirksam sein. Die Tragräder 5a werden dann also nicht mit dem vollen Gewicht der Last 1 beaufschlagt. Das Profil weist Nuten 11a auf, in denen streifenförmige Permanentmagnete oder Stahlbänder 11 eingebettet sein können.

Gemäß Fig. 1A, 1B und 3 ist an den beiden Längsenden des Profils jeweils eine Umlenkrolle 9 für ein Seil 10 gelagert, das z. B. aus Stahl mit einer Ummantelung aus Kunststoff besteht. Dieses Seil 10 ist durch eine Klemmverbindung (siehe Fig. 6) am Kraftübertragungselement 4 befestigt. An der in Längsrichtung gegenüberliegenden und bezogen auf Fig. 1B rückwärtigen Seite des Antriebsseils 10 ist ein zweites Kraftübertragungselement 4' für eine weitere, gegenläufig zu bewegende Last 1' angeschlossen. Das zweite Kraftübertragungselement 4' weist ebenfalls die Tragräder 5a und die Stützräder 5b auf. Es ist jedoch nicht mit dem Kolben 3 des Druckmittelzylinders verbunden.

Für das Bewegen der Last 1 wird der Kolben 3 des Druckmittelzylinders auf der einen oder der anderen Seite mit Luft beaufschlagt. Der Rollweg des Kraftübertragungselements 4 ist durch innerhalb des Profils angeordnete justierbare Anschläge 8 begrenzt, die mit geräuschdämpfenden, hier an den Enden des Kraftübertragungselements 4 angebrachten elastischen Blöcken 8a zusammenwirken. Über das beschriebene Seil 10 werden zugleich das zweite Kraftübertragungselement 4' und damit die weitere Last 1' bewegt.

Um die Geschwindigkeit der zu bewegenden Last 1 überwachen zu können und/oder deren Bewegungsrichtung erkennen zu können, ist eine der beiden Umlenkrollen 9 als Signalscheibe ausgebildet, beispielsweise durch eine spezielle Profilierung ihrer Stirnfläche. Alternativ kann eine der beiden Umlenkrollen 9 mit einer separaten Signalscheibe gekoppelt sein. Die besagte Umlenkrolle 9 oder die separate Signalscheibe wirkt mit einfachen elektrischen Signalgebern zusammen, deren der Drehgeschwindigkeit und der Drehrichtung entsprechende Impulse für die gewünschten Kontroll- und Steuerungsfunktionen auswertbar sind.

Innerhalb des einstückigen Profils ist ein nicht gezeichneter Verriegelungsmechanismus gelagert, der mit dem Kraftübertragungselement 4 formschlüssig zusammenwirkt. Dieser Mechanismus, der z. B. von Hand mit Hilfe eines Vierkantschlüssels oder über einen Magneten betätigbar ist, erlaubt ein Fixieren der zu bewegenden Last 1 und ggf. auch der weiteren, über das Seil 10 angeschlossenen Last 1'.

### Liste der Bezugszeichen

- 1: zu bewegende Last
- 1': weitere Last
- 2: Zylinderkörper
- 2a: abgedichteter Längsschlitz
- 3: Kolben
- 4: Kraftübertragungselement
- 4': zweites Kraftübertragungselement
- 4a: Tragarm
- 5: Rotationskörper
- 5a: Tragräder
- 5b: Stützräder
- 6: Laufbahn
- 7: ortsfeste Halterung
- 8: justierbarer Anschlag
- 8a: geräuschdämfender elastischer Block
- 9: Umlenkrolle
- 10: Seil oder Band
- 11: streifenförmiger Permanentmagnet oder Stahlband
- 11a: Nut des einstückigen Profils

## Patentansprüche

1. Antriebs- und Führungssystem für eine zu bewegende Last (1), bestehend aus einem kolbenstangenlosen Druckmittelzylinder, dessen Zylinderkörper (2) einen längsverschiebbar geführten Kolben (3) enthält, und einem am Kolben (3) des Druckmittelzylinders angeschlossenen Kraftübertragungselement (4), das über jeweils paarig daran gelagerte und innerhalb der Umgrenzungskontur des Zylinderkörpers (2) liegende Rotationskörper (5), die gesondert zum einen eine Tragfunktion und zu anderen eine Stützfunktion ausüben, mit in Längsrichtung des Zylinderkörpers (2) angeordneten Laufbahnen (6) zusammenwirkt und mit der zu bewegenden Last (1) in Verbindung steht, wobei der Zylinderkörper (2) ortsfest - beispielsweise an einem Fahrzeug oder Gebäude - gehalten ist, dadurch gekennzeichnet, daß
- die Rotationskörper (5) als Tragräder (5a) und als Stützräder (5b) ausgestaltet sind und zumindest im Bereich ihrer Lauffläche aus nichtmetallischem Werkstoff bestehen, wobei diese Tragräder (5a) und Stützräder (5b) unmittelbar mit solchen Laufbahnen (6) zusammenwirken, die durch ein mit dem Zylinderkörper (2) einstückiges Profil gebildet sind,
- der Zylinderkörper (2) eine Bauhöhe aufweist, die derart größer ist als seine Baubreite, daß die Tragräder (5a) und die Stützräder (5b) vollständig unterhalb des Kolbens (3) vertikal angeordnet sind,
- die Tragräder (5a) und die Stützräder (5b) auf einer gemeinsamen horizontalen Achse des Kraftübertragungselements (4) gelagert sind, wobei an dieser Achse mittig zwischen den Tragrädern (5a) ein Tragarm (4a) des Kraftübertragungselements (4) angreift.

2. Antriebs- und Führungssystem nach Anspruch 1, dadurch gekennzeichnet, daß der Zylinderkörper (2) einen im Inneren des einstückigen Profils parallel zu den Laufbahnen (6) angeordneten, abgedichteten Längsschlitz (2a) aufweist.

3. Antriebs- und Führungssystem nach Anspruch 2, dadurch gekennzeichnet, daß die Kraftübertragung einerseits zwischen den Tragrädern (5a) bzw. den Stützrädern (5b) und den Laufbahnen (6) und andererseits zwischen dem Profil und dessen ortsfester Halterung (7) in gemeinsamen Wirkebenen erfolgt, so daß keine die Breite des abgedichteten Längsschlitzes (2a) verändernden Momente auftreten.

4. Antriebs- und Führungssystem nach einem der Ansprüche 1 bis 3, dadurch gekennzeichnet, daß die Tragräder (5a) und die Stützräder (5b) zum Erzielen einer möglichst großen Trag- und Stützbasis jeweils an den Enden des Kraftübertragungselements (4) gelagert sind.

5. Antriebs- und Führungssystem nach Anspruch 4, dadurch gekennzeichnet, daß die an den Enden des Kraftübertragungselements (4) gelagerten Tragräder (5a) und Stützräder (5b) bezogen auf dessen Längsmitte symmetrisch angeordnet sind.

6. Antriebs- und Führungssystem nach einem der Ansprüche 1 bis 5, dadurch gekennzeichnet, daß die Stützräder (5b) in Richtung auf ihre Laufbahn (6) einstellbar mit dem Kraftübertragungselement (4) verbunden sind.

7. Antriebs- und Führungssystem nach einem der Ansprüche 1 bis 6, dadurch gekennzeichnet, daß die Laufbahnen (6) und die Tragräder (5a) sowie die Stützräder (5b) in ihrem Querschnitt derart gestaltet sind, daß die Räder (5a, 5b) auf beiden Seiten in linienförmiger Berührung mit den Laufbahnen (6) stehen.

8. Antriebs und Führungssystem nach einem der Ansprüche 1 bis 7, dadurch gekennzeichnet, daß der Rollweg des Kraftübertragungselements (4) innerhalb des Profils durch justierbare Anschläge (8) begrenzt ist, die mit geräuschdämpfenden elastischen Blöcken (8a) zusammenwirken.

9. Antriebs- und Führungssystem nach einem der Ansprüche 1 bis 8, dadurch gekennzeichnet, daß an den beiden Längsenden des Profils jeweils eine Umlenkrolle (9) für ein am Kraftübertragungselement (4) angeschlossenes Band oder Seil (10) gelagert ist.

10. Antriebs- und Führungssystem nach Anspruch 9, dadurch gekennzeichnet, daß am Band oder Seil (10) ein zweites Kraftübertragselement (4') für eine weitere, insbesondere gegenläufig zu bewegende Last (1') angeschlossen ist, wobei dieses zweite Kraftübertragungselement (4') ebenfalls die Tragräder (5a) und die Stützräder (5b) aufweist, jedoch nicht mit dem Kolben (3) des Druckmittelzylinders verbunden ist.

11. Antriebs- und Führungssystem nach Anspruch 9 oder 10, dadurch gekennzeichnet, daß eine der beiden Umlenkrollen (9) mit einem Wegmeßsystem gekoppelt ist.

12. Antriebs- und Führungssystem nach einem der Ansprüche 9 bis 11, dadurch gekennzeichnet, daß eine der beiden Umlenkrollen (9) selbst als Signalscheibe ausgebildet oder mit einer separaten Signalscheibe gekoppelt ist, wobei diese Umlenkrolle (9) oder die separate Signalscheibe mit einfachen elektrischen Signalgebern derart zusammenwirkt, daß die Impulse der Signalgeber für die Geschwindigkeitsüberwachung und/oder für das Erkennen der Bewegungsrichtung der Last (1) auswertbar sind.

13. Antriebs- und Führungssystem nach einem der Ansprüche 1 bis 12, dadurch gekennzeichnet, daß innerhalb des einstückigen Profils ein Verriegelungsmechanismus gelagert ist, der mit dem Kraftübertragungselement (4) oder damit verbundenen Teilen formschlüssig zusammenwirkt.

14. Antriebs- und Führungssystem nach einem der Ansprüche 1 bis 13, dadurch gekennzeichnet, daß zwischen dem einstückigen Profil und der Aufhängung der Last (1) magnetische Kräfte zur Entlastung der Tragräder (5a) wirksam sind.

15. Antriebs- und Führungssystem nach Anspruch 14, dadurch gekennzeichnet, daß das Profil mit Nuten (11a) zur Aufnahme von streifenförmigen Permanentmagneten oder von Stahlbändern (11) versehen ist.

## Claims

1. A driving and guiding system for a load (1) to be moved, comprising a pressure-medium cylinder which has no piston rods and the body (2) of which contains a piston (3) guided in a longitudinally displaceable manner, and a power-transmission member (4) which is attached to the piston (3) of the pressure-medium cylinder and which cooperates - by way of rotational members (5) mounted respectively in pairs on the said power-transmission member (4) in each case and situated inside the boundary outline of the cylinder body (2) and performing separately a carrying function on the one hand and a supporting function on the other - with running paths (6) arranged in the longitudinal direction of the cylinder body (2) and is connected to the load (1) to be moved, wherein the cylinder body (2) is held stationary, for example on a vehicle or building, **characterized in that**
- the rotational members (5) are designed in the form of carrying wheels (5a) and as supporting wheels (5b) and consist of non-metallic material at least in the region of their running face, wherein the said carrying wheels (5a) and supporting wheels (5b) cooperate directly with those running paths (6) which are formed by a section which is integral with the cylinder body (2),
- the cylinder body (2) has a structural height which is greater than the structural width thereof in such a way that the carrying wheels (5a) and the supporting wheels (5b) are arranged vertically completely below the piston (3), and
- the carrying wheels (5a) and the supporting wheels (5b) are mounted on a common horizontal shaft of the power-transmission member (4), wherein a carrying arm (4a) of the power-transmission member (4) engages on the said shaft centrally between the carrying wheels (5a).

2. A driving and guiding system according to Claim 1, **characterized in that** the cylinder body (2) has a sealed longitudinal slot (2a) situated in the interior of the one-piece section parallel to the running paths (6).

3. A driving and guiding system according to Claim 2, **characterized in that** the power transmission between the carrying wheels (5a) or the supporting wheels (5b) and the running paths (6) on the one hand and between the section and the stationary retaining means (7) thereof on the other hand takes place in common operative planes so that no moments occur which would alter the width of the sealed longitudinal slot (2a).

4. A driving and guiding system according to one of Claims 1 to 3, **characterized in that** the carrying wheels (5a) and the supporting wheels (5b) are mounted in each case on the ends of the power-transmission member (4) in order to achieve as large as possible a carrying and supporting base.

5. A driving and guiding system according to Claim 4, **characterized in that** the carrying wheels (5a) and supporting wheels (5b) mounted on the ends of the power-transmission member (4) are arranged symmetrically with respect to the longitudinal centre thereof.

6. A driving and guiding system according to one of Claims 1 to 5, **characterized in that** the supporting wheels (5b) are connected to the power-transmission member (4) so as to be adjustable in the direction of their running path (6).

7. A driving and guiding system according to one of Claims 1 to 6, **characterized in that** the running paths (6) and the carrying wheels (5a) as well as the supporting wheels (5b) are formed in their cross-section in such a way that the wheels (5a, 5b) are in linear contact with the running paths (6) on both sides.

8. A driving and guiding system according to one of Claims 1 to 7, **characterized in that** the rolling path of the power-transmission member (4) is defined inside the section by adjustable stops (8) which cooperate with sound-proofing resilient blocks (8a).

9. A driving and guiding system according to one of Claims 1 to 8, **characterized in that** one respective reversing roller (9) for a belt or rope (10) attached to the power-transmission member (4) is mounted on the two longitudinal ends of the section in each case.

10. A driving and guiding system according to Claim 9, **characterized in that** a second power-transmission member (4') for a further load (1') to be moved, in particular in the opposite direction, is attached to the belt or rope (10), wherein the said second power-transmission member (4') is likewise provided with the carrying wheels (5a) and the supporting wheels (5b) but is not connected to the piston (3) of the pressure-medium cylinder.

11. A driving and guiding system according to Claim 9 or 10, **characterized in that** one of the two reversing rollers (9) is coupled to a path-measuring system.

12. A driving and guiding system according to one of Claims 9 to 11, **characterized in that** one of the two reversing rollers (9) is itself constructed as a signal disc or is coupled to a separate signal disc, wherein the said reversing roller (9) or the separate signal disc cooperates with simple electrical signal transmitters in such a way that the pulses of the signal transmitters can be evaluated in order to monitor the speed and/or in order to recognize the direction of movement of the load (1).

13. A driving and guiding system according to one of Claims 1 to 12, **characterized in that** a locking mechanism, which cooperates in a positively locking manner with the power-transmission member (4) or with parts connected thereto, is mounted inside the one-piece section.

14. A driving and guiding system according to one of Claims 1 to 13, **characterized in that** magnetic forces for relieving the carrying wheels (5a) are effective between the one-piece section and the suspension of the load (1).

15. A driving and guiding system according to Claim 14, **characterized in that** the section is provided with grooves (11a) for receiving strip-shaped permanent magnets or steel strips (11).

## Revendications

1. Système moteur et de guidage pour déplacer une charge (1), composé d'un cylindre à fluide sous pression sans tige de piston, dont le corps (2) contient un piston (3) guidé de façon à être mobile longitudinalement, et d'un élément de transmission de la force motrice (4) relié au piston (3) du cylindre à fluide sous pression, lequel élément est relié à la charge (1) à déplacer et coopère avec des pistes de roulement (6) orientées dans la direction longitudinale du corps (2) du cylindre par l'intermédiaire de corps rotatifs (5) qui y sont reliés de façon articulée par paire, qui sont situés à l'intérieur du corps (2) du cylindre et qui exercent individuellement, d'une part, une fonction de portage et, d'autre part, une fonction de soutien, sachant que le corps (2) du cylindre est fixé sur un véhicule ou un bâtiment par exemple, caractérisé en ce que les corps rotatifs (5) sont réalisés en tant que galets de support (5a) et galets de soutien (5b) et sont composés, au moins dans la zone de leur surface de roulement, d'un matériau non métallique, sachant que ces galets de support (5a) et ces galets de soutien (5b) coopèrent directement avec des pistes de roulement (6) formées par un profilé formant un seul tenant avec le corps (2) du cylindre, en ce que le corps (2) du cylindre présente une hauteur supérieure à sa largeur de telle sorte que les galets de support (5a) et les galets de soutien (5b) soient disposés entièrement sous le piston (3) dans la direction verticale, et en ce que les galets de support (5a) et les galets de soutien (5b) sont montés sur un axe horizontal commun de l'élément de transmission de la force motrice (4), sachant qu'un bras de support (4a) de l'élément de transmission de la force motrice (4) porte sur cet axe au milieu entre les galets de support (5a).

2. Système moteur et de guidage selon la revendication 1, caractérisé en ce que le corps (2) du cylindre présente une fente longitudinale (2a) étanchée située à l'intérieur du profilé d'un seul tenant et orientée parallèlement aux pistes de roulement (6).

3. Système moteur et de guidage selon la revendication 2, caractérisé en ce que la transmission de la force motrice, d'une part, entre les galets de support (5a) ou les galets de soutien (5b) et les pistes de roulements (6) et, d'autre part, entre le profilé et son dispositif de fixation fixe (7) intervient dans des plans communs, de sorte qu'il n'apparaît pas de couples modifiant la largeur de la fente longitudinale (2a) étanchée.

4. Système moteur et de guidage selon l'une des revendications 1 à 3, caractérisé en ce que les galets de support (5a) et les galets de soutien (5b) sont chaque fois montés aux extrémités de l'élément de transmission de la force motrice (4), afin d'obtenir une base de support et de soutien aussi grande que possible.

5. Système moteur et de guidage selon la revendication 4, caractérisé en ce que les galets de support (5a) et les galets de soutien (5b) montés aux extrémités de l'élément de transmission de la force motrice (4) sont disposés symétriquement par rapport au milieu longitudinal dudit élément.

6. Système moteur et de guidage selon l'une des revendications 1 à 5, caractérisé en ce que les galets de soutien (5b) sont reliés à l'élément de transmission de la force motrice (4) de façon à pouvoir être réglés en direction de leur piste de roulement (6).

7. Système moteur et de guidage selon l'une des revendications 1 à 6, caractérisé en ce que les pistes de roulement (6) et les galets de support (5a), ainsi que les galets de soutien (5b) ont une section telle que les galets (5a, 5b) soient en contact linéaire avec les pistes de roulement (6) des deux côtés.

8. Système moteur et de guidage selon l'une des revendications 1 à 7, caractérisé en ce que le trajet de roulement de l'élément de transmission de la force motrice (4) à l'intérieur du profilé est limité par des butées ajustables (8) qui coopèrent avec des blocs élastiques (8a) amortissant les bruits.

9. Système moteur et de guidage selon l'une des revendications 1 à 8, caractérisé en ce qu'une poulie de renvoi (9) pour une bande ou une corde (10) reliée à l'élément de transmission de la force motrice (4) est montée aux deux extrémités longitudinales du profilé.

10. Système moteur et de guidage selon la revendication 9, caractérisé en ce qu'un second élément de transmission de la force motrice (4') pour une autre charge (1') à déplacer en sens inverse est raccordé à la bande ou à la corde (10), sachant que ce second élément de transmission de la force motrice (4') présente également des galets de support (5a) et des galets de soutien (5b), mais n'est toutefois pas relié au piston (3) du cylindre à fluide sous pression.

11. Système moteur et de guidage selon la revendication 9 ou 10, caractérisé en ce que l'une des deux poulies de renvoi (9) est couplée avec un système de mesure de déplacement.

12. Système moteur et de guidage selon l'une des revendications 9 à 11, caractérisé en ce que l'une des deux poulies de renvoi (9) est réalisée en tant que disque de signalisation ou est couplée avec un disque de signalisation séparé, sachant que cette poulie de renvoi (9) ou le disque de signalisation coopère avec de simples générateurs de signaux électriques de telle manière que les impulsions des générateurs de signaux soient exploitables pour surveiller la vitesse et/ou pour déterminer le sens de déplacement de la charge (1).

13. Système moteur et de guidage selon l'une des revendications 1 à 12, caractérisé en ce qu'à l'intérieur du profilé d'un seul tenant est monté un mécanisme de verrouillage qui coopère par engagement positif avec l'élément de transmission de la force motrice (4) ou avec des éléments qui y sont reliés.

14. Système moteur et de guidage selon l'une des revendications 1 à 13, caractérisé en ce qu'entre le profilé d'un seul tenant et le dispositif d'accrochage de la charge (1) agissent des forces magnétiques pour délester les galets de support (5a).

15. Système moteur et de guidage selon la revendication 14, caractérisé en ce que le profilé est muni de rainures (11a) destinées à recevoir des aimants permanents en forme de bande ou des bandes d'acier (11).
